# EUROPÄISCHE PATENTSCHRIFT

(11) **EP 4 389 992 B1**
(45) Veröffentlichungstag und Bekanntmachung des Hinweises auf die Patenterteilung: **03.12.2025**
(21) Anmeldenummer: 23217444.1
(22) Anmeldetag: 18.12.2023
(51) Int. Cl.: E02F 9/20

(54) **VERFAHREN ZUR VERRINGERUNG VON LEISTUNGSVERLUSTEN IN EINEM ELEKTROHYDRAULISCHEN SYSTEM**
METHOD FOR REDUCING POWER LOSSES IN AN ELECTROHYDRAULIC SYSTEM
PROCÉDÉ DE RÉDUCTION DE PERTES DE PUISSANCE DANS UN SYSTÈME ÉLECTROHYDRAULIQUE

(30) Priorität: 20.12.2022 DE 102022213991
(43) Veröffentlichungstag der Anmeldung: 26.06.2024
(73) Patentinhaber: Robert Bosch GmbH, 70442 Stuttgart (DE)
(72) Erfinder: Mallebrein, Georg, 70825 Korntal-Muenchingen (DE); Engel, Erik, 89171 Illerkirchberg (DE); Rose, Steffen, 74366 Kirchheim am Neckar (DE); Steker, Nils, 74321 Bietigheim-Bissingen (DE); Rill, Viktor, 70825 Korntal-Muenchingen (DE); Hoffmann, Dominik Thomas, 89077 Ulm (DE)

(56) Entgegenhaltungen:
- DE-A1- 102013 006 137
- DE-A1- 102022 201 577

## Beschreibung

Die vorliegende Erfindung betrifft ein Verfahren zur Verringerung von Leistungsverlusten in einem elektrohydraulischen System sowie eine Recheneinheit und ein Computerprogramm zu dessen Durchführung und ein elektrohydraulisches System.

### Hintergrund der Erfindung

Maschinen, z.B. mobile Arbeitsmaschinen, wie etwa Bagger, Lader oder Raupen, weisen üblicherweise ein hydraulisches System auf, mit dem Elemente der jeweiligen Maschine, etwa Armelemente eines Baggers, bewegt werden. Dabei sind eine oder mehrere Hydraulikpumpen in dem hydraulischen System zur Druckversorgung vorgesehen. Die eine oder die mehreren Hydraulikpumpen können durch einen elektrischen Antrieb mittels einer Welle angetrieben werden. Im Falle mehrerer Hydraulikpumpen können diese gemeinsam, indem alle Hydraulikpumpen an die Welle gekoppelt sind, von dem elektrischen Antrieb angetrieben

DE102013006137A1 offenbart ein Verfahren zur Regelung einer Druckmittelzufuhr für mindestens einen hydraulischen Aktor, der von einer drehzahlvariablen Verstellpumpe angetrieben wird. Darin wird in Drehzahlsollwert mittels einer Zielfunktion optimiert, welche eine minimale Verlustleistung umfasst.

### Offenbarung der Erfindung

Erfindungsgemäß werden ein Verfahren zur Verringerung von Leistungsverlusten in einem elektrohydraulischen System sowie eine Recheneinheit und ein Computerprogramm zu dessen Durchführung und ein elektrohydraulisches System mit den Merkmalen der unabhängigen Patentansprüche vorgeschlagen. Vorteilhafte Ausgestaltungen sind Gegenstand der Unteransprüche sowie der nachfolgenden Beschreibung.

Die Erfindung bedient sich der Maßnahme, in einem elektrohydraulischen System, in dem eine Hydraulikmaschine (Hydraulikpumpe) durch einen elektrischen Antrieb angetrieben wird, eine Solldrehzahl der Hydraulikmaschine bzw. des elektrischen Antriebs in Abhängigkeit von einem Betriebszustand des elektrohydraulischen Systems mittels Optimierung einer zu optimierenden Funktion zu bestimmen, die eine Summe von Verlustleistungen des elektrohydraulischen Systems einschließt, wobei zumindest drehzahlabhängige Verlustleistungen für elektrische Antriebskomponenten und die Hydraulikmaschine vorgesehen sind. Die Verlustleistungen sind von Größen, die den Zustand des elektrohydraulischen Systems charakterisieren, nämlich von der Drehzahl und/oder einem Betriebspunkt des elektrohydraulischen Systems und/oder von anderen erfassten Größen, abhängig. Entsprechend wird ermöglicht, die Gesamt-Verlustleistung abhängig vom jeweiligen Zustand des elektrohydraulischen Systems zu verringern, insbesondere gegenüber der Verwendung einer Solldrehzahl, die unabhängig vom Betriebspunkt und/oder von den weiteren Größen bestimmt wurde.

Der Betriebspunkt charakterisiert den Zustand und/oder Eigenschaften des elektrohydraulischen Systems zumindest teilweise. Der Betriebspunkt ist insbesondere durch eine oder mehrere der folgenden Größen (bzw. Parameter) charakterisiert bzw. definiert: wenigstens einen Solldruck der wenigstens einen Hydraulikmaschine, wenigstens einen Sollvolumenstrom der wenigstens einen Hydraulikmaschine, wenigstens ein Soll-Drehmoment der wenigstens einen Hydraulikmaschine, wenigstens einen Soll-Schwenkwinkel (bzw. wenigstens eine Soll-Verdrängung) der wenigstens einen Hydraulikmaschine, einen Soll-Geräuschpegel des elektrohydraulischen Systems, wenigstens einen Ist-Druck der wenigstens einen Hydraulikmaschine, wenigstens einen Ist-Volumenstrom der wenigstens einen Hydraulikmaschine, wenigstens ein Ist-Drehmoment der wenigstens einen Hydraulikmaschine, wenigstens einen Ist-Schwenkwinkel (bzw. wenigstens eine Ist-Verdrängung) der wenigstens einen Hydraulikmaschine, einen Ist-Geräuschpegel des elektrohydraulischen Systems (wobei ebenso weitere oder andere Größen denkbar sind). Die Soll-Größen können zusammen als Soll-Betriebspunkt bzw. als Größen, die den Soll-Betriebspunkt charakterisieren, angesehen werden). Die Ist-Größen können zusammen als Ist-Betriebspunkt bzw. als Größen, die den Ist-Betriebspunkt charakterisieren, angesehen werden. Die Soll-Größen sind typischerweise Größen, die einer Steuerung oder Regelung vorgegeben werden. Die Ist-Größen können mittels Sensoren gemessen bzw. erfasst werden. Ebenso oder zusätzlich können die Ist-Größen aus Soll-Größen und/oder gemessenen Ist-Größen abgeleitet und/oder berechnet und/oder geschätzt werden, z.B. mittels geeigneter Formeln und/oder mittels eines oder mehrerer geeigneter Modelle. Es kann der Fall auftreten, dass einzelne der Größen nicht gleichzeitig im Betriebspunkt umfasst sein können, etwa kann für eine einzelne Hydraulikmaschine typischerweise nicht ein Soll-Druck und ein Soll-Volumenstrom vorgegeben werden (es sind dann z.B. der Soll-Druck und der Ist-Druck in den Größen, die den Betriebspunkt charakterisieren, eingeschlossen).

Weitere erfasste Größen können insbesondere mit Sensoren gemessene Größen sein, z.B. gemessene Temperaturen oder Drücke des Druckmittels, und/oder berechnete bzw. geschätzte Größe, z.B. mittels eines Modells.

In einer Ausgestaltung wird die Summe der mehreren Verlustleistungen als gewichtete Summe der Verlustleistungen gebildet, in der eine oder mehrere der Verlustleistungen mit einem jeweiligen Gewichtungsfaktor gewichtet werden. Insbesondere sind die Gewichtungsfaktoren jeweils von wenigstens einem Parameter abhängig, wobei der wenigstens eine Parameter ausgewählt ist aus der Gruppe, die die Solldrehzahl, eine Größe, die den Betriebspunkt charakterisiert, und wenigstens eine andere erfasste Größe einschließt. Dadurch wird die Optimierung von Leistungsverlusten unter Berücksichtigung von Nebenbedingungen, die durch die Gewichtungsfaktoren implementiert werden, ermöglicht.

In einer weitergehenden Ausgestaltung schließt der wenigstens eine Parameter bzw. die wenigstens eine andere erfasste Größe wenigstens eine Temperatur der wenigstens einen Antriebskomponente ein, wobei die Gewichtungsfaktoren wenigstens einen Antriebs-Gewichtungsfaktor für die wenigstens eine Verlustleistung der wenigstens einen Antriebskomponente einschließen, der abhängig von der wenigstens eine Temperatur ist. Insbesondere steigt der wenigstens eine Antriebs-Gewichtungsfaktor an, wenn die wenigstens eine Temperatur wenigstens eine vorbestimmte Temperaturschwelle überschreitet und/oder über der wenigstens einen vorbestimmten Temperaturschwelle liegt. Der Anstieg ab der Temperaturschwelle kann stetig, z.B. entsprechend einer monoton oder strengmonoton steigenden Funktion, und/oder in einem oder mehreren Schritten erfolgen. Die Steilheit des Anstiegs kann z.B. so bestimmt werden, etwa auf Grundlage von Datenblättern der elektrischen Maschine und/oder durch Versuche, dass eine kritische Temperatur der elektrischen Maschine, bei der eine Leistungsverringerung, notwendig wird, möglichst nicht erreicht wird. Die Höhe der wenigstens einen vorbestimmten Temperaturschwelle sowie die Steigung oder Schrittweite, mit der der Gewichtungsfaktor ansteigt, können geeignet (unter Berücksichtigung der Dynamik des elektrischen Antriebs bzw. der Wärmeentwicklung und -abfuhr desselben) gewählt werden, um eine Überhitzung zu vermeiden.

In einer Ausgestaltung weist das elektrohydraulische System wenigstens eine weitere Komponente, an der Verlustleistung auftritt, auf, wobei die Summe wenigstens eine Verlustleistung für die wenigstens eine weitere Komponente einschließt. Die wenigstens eine weitere Komponente kann beispielsweise wenigstens eine Kühleinrichtung einschließen. Die wenigstens eine Kühleinrichtung kann etwa eines oder mehreres sein von einem Lüfter des elektrischen Antriebs, einer Kühlkreislaufpumpe (insbesondere des elektrischen Antriebs), einem Kühler für Druckmittel oder Ähnlichem.

Das elektrohydraulische System kann insbesondere zwei hydraulische Kreise aufweisen, die jeweils von einer Hydraulikmaschine mit Druckmittel versorgt werden, wobei die beiden Kreise durch eine Summierungseinrichtung, insbesondere ein Summierungsventil, hydraulisch zusammenschaltbar sind. In diesem Fall kann in einer Ausgestaltung die wenigstens eine weitere Komponente wenigstens die Summierungseinrichtung einschließen. Die zu optimierende Funktion schließt entsprechend einen Summanden (Verlustleistung der Summierungseinrichtung) für die Summierungseinrichtung (Summierungsventil) ein. Verlustleistung entsteht an der Summierungseinrichtung, da der hydraulische Druck in den beiden Kreisen unterschiedlich ist und dementsprechend ein Druckabfall und damit verbunden eine Wandlung hydraulischer Energie in Wärme auftritt.

In einer Ausgestaltung weist die Summierungseinrichtung einen Zustand auf, entsprechend dem die Kreise zusammengeschaltet oder nicht zusammengeschaltet sind, wobei der Zustand der Summierungseinrichtung ein freier Parameter der zu optimierenden Funktion ist, wobei diese zusätzlich bezüglich des Zustands variiert wird. In dieser Ausgestaltung kann beispielsweise das Zusammenschalten der Kreise in Abhängigkeit davon erfolgen, in welchem Zustand der Summierungseinrichtung die zu optimierende Funktion optimal ist. D.h., die Kreise werden zusammengeschaltet, wenn das Optimum der zu optimierenden Funktion (z.B. Minimum einer Kostenfunktion) dem zusammengeschalteten Zustand entspricht, und nicht zusammengeschaltet, wenn das Optimum der zu optimierenden Funktion dem nicht zusammengeschalteten Zustand entspricht. Der Summierungs-Verlustleistungsterm kann optional zusätzlich mit einem (Summierungs-)Gewichtungsfaktor gewichtet werden, der abhängig davon ist, ob eine Anforderung, die Kreise zusammenzuschalten (etwa um hohe Leistungsanforderungen in einem Kreis zu erfüllen), vorliegt (z.B. gleich eins ist, wenn eine solche Anforderung nicht vorliegt, und kleiner 1 ist, wenn eine solche Anforderung vorliegt).

Eine erfindungsgemäße Recheneinheit, z.B. ein Steuergerät eines elektrohydraulischen Systems einer mobilen Arbeitsmaschine, ist, insbesondere programmtechnisch, dazu eingerichtet, ein erfindungsgemäßes Verfahren durchzuführen.

Auch die Implementierung eines erfindungsgemäßen Verfahrens in Form eines Computerprogramms oder Computerprogrammprodukts mit Programmcode zur Durchführung aller Verfahrensschritte ist vorteilhaft, da dies besonders geringe Kosten verursacht, insbesondere wenn ein ausführendes Steuergerät noch für weitere Aufgaben genutzt wird und daher ohnehin vorhanden ist. Geeignete Datenträger zur Bereitstellung des Computerprogramms sind insbesondere magnetische, optische und elektrische Speicher, wie z.B. Festplatten, Flash-Speicher, EEPROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

Figur 1 zeigt beispielhaft eine Arbeitsmaschine, nämlich einen mobilen Bagger.
Figur 2 zeigt ein beispielhaftes elektrohydraulisches System mit zwei Kreisen, wie es etwa im Bagger der Figur 1 verwendet werden kann.
Figur 3 zeigt eine Regelstrecke zur Ansteuerung einer elektrischen Maschine und einer Hydraulikpumpe.
Figur 4 zeigt ein Ablaufdiagramm gemäß einer Ausgestaltung des Verfahrens zur Verringerung thermischer Belastung eines elektrischen Antriebs in einem elektrohydraulischen System.

### Detaillierte Beschreibung der Zeichnung

Figur 1 zeigt beispielhaft eine Arbeitsmaschine, nämlich einen mobilen Bagger 30. Der Bagger 30 umfasst ein Fahrgestell 32 und einen darauf drehbar montierten Aufbau 34. Am Fahrgestell sind Räder 36 montiert. Eine Drehung des Aufbaus relativ zum Fahrgestell wird durch ein Drehwerk 38 ermöglicht. Diese Drehung kann z.B. durch einen elektrischen Antrieb bzw. elektrischen Drehwerksantrieb angetrieben werden. Am Aufbau 34 ist ein Ausleger bzw. Baggerarm 40 befestigt, an dessen Ende sich eine Schaufel 42 befindet. Ausleger, Arm und Schaufel werden hier beispielsweise über eine Elektro-Hydraulik 44, d.h. eine durch einen elektrischen Antrieb angetriebene Hydraulik, mittels Hydraulikzylindern 46 bewegt bzw. angetrieben. Eine Batterie 48 (könnte aber auch eine beliebige andere elektrische Energiequelle wie z.B ein Brennstoffzellensystem oder ein Kabel sein) versorgt den elektrischen Antrieb des Drehwerks und die Elektro-Hydraulik mit elektrischer Energie.

Figur 2 zeigt ein beispielhaftes hydraulisches System bzw. elektrohydraulisches System mit zwei Kreisen, wie es etwa im Bagger der Figur 1 verwendet werden kann. Die zwei Kreise können entweder separat betrieben werden oder über ein Summierungsventil (d.h. eine Summierungseinrichtung) miteinander verbunden werden.

Es ist eine elektrische Batterie 2 gezeigt, durch die ein elektrischer Antrieb 3 des elektrohydraulischen Systems zum Antreiben von Hydraulikpumpen und ein elektrischer Drehwerksantrieb zum Antreiben eines Drehwerks (nicht dargestellt) mit elektrischer Energie versorgt werden. Die Batterie 2 kann als Teil des elektrohydraulischen Systems angesehen werden. Alternativ könnte ebenso eine externe Batterie verwendet werden. Statt einer Batterie könnte auch eine andere Stromversorgung vorgesehen sein. Der elektrische Antrieb 3 der Hydraulik weist als elektrische Antriebskomponenten einen Inverter 4 (z.B. DC/AC-Wandler) und eine elektrische Maschine 6 auf. Der elektrische Drehwerksantrieb weist als elektrische Komponenten einen Inverter 5 (z.B. DC/AC-Wandler) und eine elektrische Drehwerksmaschine 7 auf.

Die elektrische Maschine 6 ist über eine Welle mit einer ersten Hydraulikpumpe 8 (bzw. Hydraulikmaschine) und einer zweiten Hydraulikpumpe 10 gekoppelt. Ein erster Ausgangskanal 14 der ersten Hydraulikpumpe 8 ist mit einem ersten hydraulischen Kreis verbunden, um diesen mit Druckmittel (Hydraulikflüssigkeit, typischerweise ein Hydrauliköl) zu versorgen. Ein zweiter Ausgangskanal 16 der zweiten Hydraulikpumpe 10 ist mit einem zweiten hydraulischen Kreis verbunden, um diesen mit Druckmittel zu versorgen. Über die Welle werden beispielhaft weitere Hydraulikpumpen 12 bzw. Hilfspumpen angetrieben, die etwa dazu dienen, einen Steuerdruck zum Betätigen hydraulisch oder elektro-hydraulisch betätigter Ventile bereitzustellen.

Es ist beispielhaft ein Summierungsventil 18 vorgesehen, mit dem die beiden Kreise hydraulisch verbunden werden können (etwa, um einer hohen Leistungsanforderung in einem der Kreise zu genügen).

Über den ersten Kreis werden als hydraulische Verbraucher zwei Hydraulikzylinder 20 (die z.B. die Bewegung des Auslegers des Baggers der Figur 1 bewirken) mit Druckmittel versorgt. Der Fluss zu und von den Hydraulikzylindern 20 wird mittels einer ersten Ventilanordnung 24 gesteuert, die mit dem ersten Ausgangskanal 14, mit dem Summierungsventil 18 und mit einem Tank für Druckmittel hydraulisch verbunden ist.

Über den zweiten Kreis werden als hydraulische Verbraucher zwei Hydraulikzylinder 22, 23 (die z.B. die Bewegung eines mittleren Armelements und der Schaufel des Baggers der Figur 1 bewirken) mit Druckmittel versorgt. Der Fluss zu und von den Hydraulikzylindern 22, 23 wird mittels zweiter Ventilanordnungen 26, 27 gesteuert, die mit dem zweiten Ausgangskanal 14, mit dem Summierungsventil 18 und mit dem Tank für Druckmittel hydraulisch verbunden sind.

Die Ventilanordnungen umfassen einstellbare bzw. verstellbare Durchgänge, als einstellbare Messblenden dargestellt, so dass entsprechend deren Verstellung der Fluss an Druckmittel zu und von den hydraulischen Verbrauchern gesteuert werden kann. Die Messblenden (Durchgänge) können z.B. in Ventilen und insbesondere Wegeventilen gebildet sein, wobei verschiedene Schaltstellungen, etwa verschiedene Positionen eines Schiebers bzw. Kolbens eines Wegeventils, verschieden großen Querschnitten der Messblenden entsprechen, d.h. die Messblenden bzw. deren Querschnitte können durch Verstellen der (Wege-)Ventile eingestellt werden. Der genaue Aufbau der Ventilanordnungen, der von der spezifischen Anwendung, z.B. der Maschine in der das elektrohydraulische System verwendet wird, abhängig ist, braucht hier nicht erläutert zu werden und ist dem Fachmann an sich bekannt. Letztendlich entsprechen Einstellungen der Ventilanordnungen bestimmten hydraulischen Leistungsanforderungen, z.B. ein geforderter Druck und/oder Volumenstrom, die von den Hydraulikpumpen 8, 10 bzw. dem elektrischen Antrieb (Inverter 4, elektrische Maschine 6) erfüllt werden müssen.

Figur 3 zeigt eine Regelstrecke zur Ansteuerung eines elektrischen Antriebs 64 und einer Hydraulikpumpe 72. Gegeben sind wenigstens ein Druck 52 und ein Sollvolumenstrom 54, etwa entsprechend einer Leistungsanforderung der Verbraucher. Entsprechend einer Betriebsstrategie bzw. durch ein Modul 56, das die Betriebsstrategie implementiert, werden daraus sowohl eine Solldrehzahl 58 als auch eine Vorgabe 60 für die Hydraulikpumpe bestimmt. Eine Drehzahlregelung 62 für den elektrischen Antrieb 64 regelt die Drehzahl entsprechend der Solldrehzahl ein. Eine Pumpensteuerung 68 stellt aus der Vorgabe 60 für die Hydraulikpumpe die Verdrängung 70 bzw. den Schwenkwinkel der Hydraulikpumpe 72 ein. Dabei kann die Leckage 74 der Hydraulikpumpe mitberücksichtigt werden. Insgesamt wird so ein effektiver Volumenstrom 76 erhalten, der im Rahmen der Regelung gleich dem Sollvolumenstrom sein sollte. Die Leistung bzw. das Drehmoment 78 der Hydraulikpumpe wird von der elektrischen Maschine aufgebracht. Der elektrische Antrieb weist einen entsprechenden Energieverbrauch 80 auf. Das Betriebsstrategie-Modul, d.h. das Modul 56, das die Betriebsstrategie implementiert, und/oder die Drehzahlregelung 62 und/oder die Pumpensteuerung 68 können insbesondere durch wenigstens ein Computerprogramm bzw. Computerprogrammmodul, das z.B. in einer elektronischen Steuerung (Recheneinheit) des elektrohydraulischen Systems ausgeführt wird, implementiert werden.

Es gilt *n* · *V_{g} = Qₛₒₗₗ + Q_{Leck},* d.h. zwei einstellbare Parameter, nämlich die Drehzahl *n* und die Verdrängung *V_{g}*, können gewählt werden, um einen gewünschten Sollvolumenstrom *Qₛₒₗₗ* zu erhalten, wobei der Leckage-Volumenstrom *Q_{Leck}* berücksichtigt werden sollte. Aufgrund der Einschränkung durch die vorstehende Gleichung ist somit ein Freiheitsgrad bzw. ein freier Parameter (im Rahmen technischer Schranken) vorhanden.

Die Wahl der Parameter Drehzahl und Verdrängung entsprechend der Betriebsstrategie kann Verlustleistungen, die im elektrischen Antrieb, bzw. in der elektrischen Maschine und im Inverter, und in der Hydraulikpumpe auftreten, berücksichtigen, um z.B. einen möglichst effizienten Betrieb zu gewährleisten.

Vereinfacht gilt, dass bei vorgegebener aufzubringender Leistung die Verlustleistungen von elektrischer Maschine und Inverter mit größerer Drehzahl kleiner sind, d.h. deren Betrieb bei größerer Drehzahl effizienter ist, während die Verlustleistung der Hydraulikpumpe (bei konstantem Druck) mit größerer Verdrängung bzw. kleinerer Drehzahl kleiner ist, d.h. deren Betrieb bei kleinerer Drehzahl effizienter ist. Allgemeiner sind die Verlustleistungen nicht nur von der Drehzahl abhängig.

Die Verlustleistung *P_{V,EM}* der elektrischen Maschine ist insbesondere abhängig von der Drehzahl *n,* dem Drehmoment *M,* einer Gleichspannung am Inverter *U_{dc}* und einer Temperatur *T_{EM}* der elektrischen Maschine (auch als Elektromaschinen-Temperatur bezeichnet; gemessen an einer geeigneten Stelle, z.B. an den Wicklungen und/oder am Eisenkern), die Verlustleistung der elektrischen Maschine kann also als Funktion dieser Parameter angesehen werden, d.h. ${P}_{V , EM} = {P}_{V , EM} \left(n, M, {U}_{dc}, {T}_{EM}\right) .$

Die Verlustleistung *P_{V,Inv}* des Inverters ist insbesondere abhängig von der Drehzahl *n,* dem Drehmoment *M,* der Gleichspannung am Inverter *U_{dc}* und einer Temperatur *T_{Inv}* des Inverters (auch als Inverter-Temperatur bezeichnet; gemessen an einer geeigneten Stelle, z.B. an einem Kühlkörper und/oder einem Halbleiter des Inverters), die Verlustleistung des Inverters kann also als Funktion dieser Parameter angesehen werden, d.h. *P_{V,Inv} = P_{V,Inv}*(*n, M, U_{dc}, T_{Inv}*).

Die Verlustleistung *P_{V,Pmp}* der Hydraulikpumpe ist insbesondere abhängig von einem Druckunterschied Δ*p* über die Hydraulikpumpe, dem von der Hydraulikpumpe geförderten Volumenstrom Q, der Drehzahl *n,* und der Verdrängung *V_{g}*, die Verlustleistung der Hydraulikpumpe kann also als Funktion dieser Parameter angesehen werden, d.h. *P_{V,Pmp} = P_{V,Pmp}*(Δ*p, Q, n, V_{g}*). Hier könnte zusätzlich auch der Verstellaufwand in der Berechnung der Verlustleistung berücksichtigt werden. Insbesondere wird in diesem Fall, je nachdem wie weit die Drehzahl-Schwenkwinkel-Paarung verschoben werden soll (ausgehend vom ist-Wert), sich ein anderer zusätzlicher Verlustanteil ergeben (Abschätzung über Stell- und Rückstellzylindergröße, Verstellrate und Druck).

Die Größen, von denen die Verlustleistungen bzw. Verlustleistungsterme abhängig sind bzw. sein können, können entsprechend neben der Drehzahl Größen, die den Betriebspunkt charakterisieren, und weitere gemessene bzw. erfasste Größen (z.B. Temperaturen) einschließen. Allgemein kann jede der Verlustleistungen (unabhängig voneinander) von der Drehzahl und/oder wenigstens einer Größe, die den Betriebspunkt charakterisiert und/oder wenigstens einer weiteren gemessenen bzw. erfassten Größe abhängig sein. Neben den genannten Verlustleistungen können auch Verlustleistungen an weiteren Komponenten des elektrohydraulischen Systems auftreten und in der Kostenfunktion berücksichtigt werden, wobei die Verlustleistungen von den vorstehend genannten Größen abhängig sein können. Beispielsweise können Verlustleistungen an einem Summierungsventil bei Zusammenschaltung hydraulischer Kreise oder an einer Kühleinrichtung für Druckmittel.

Um die Gesamtverlustleistung zu minimieren, kann in einer Optimierung, z.B. mittels eines geeigneten Optimierungsverfahren, die Drehzahl bzw. die Verdrängung so bestimmt werden, dass die folgende Kostenfunktion *K*₁ minimiert wird: ${K}_{1} = {P}_{V , EM} \left(n, M, {U}_{dc}, {T}_{EM}\right) + {P}_{V , Inv} \left(n, M, {U}_{dc}, {T}_{Inv}\right) + {P}_{V , Pmp} \left(Δp,Q,n,{V}_{g}\right)$

Die Kostenfunktion schließt Verlustleistungsterme für die Verlustleistung der elektrischen Maschine (Elektromaschinen-Verlustleistungsterm), für die Verlustleistung des Inverters (Inverter-Verlustleistungsterm) und für die Verlustleistung der Hydraulikpumpe (Pumpen-Verlustleistungsterm) ein. Der Elektromaschinen-Verlustleistungsterm und der Inverter-Verlustleistungsterm können jeweils als Antriebs-Verlustleistungsterm angesehen werden. Allgemeiner, mit eventuell weiteren Verlustleistungen gilt: *K*₁ = Σ*ᵢ P_{V,i},* mit *i* ∈ {*EM, Inv, Pmp, ... }.*

Hierbei kann in der Optimierung die Drehzahl *n* als freier Parameter variiert werden, so dass die Kostenfunktion minimiert wird. Die Verdrängung *V_{g}* ergibt sich durch die oben angegebene Gleichung bei gegebenem Sollvolumenstrom *Qₛₒₗₗ* aus der Drehzahl. Das Drehmoment des E-Antriebs ergibt sich aus der Verdrängung *V_{g}* und aus dem Druckunterschied Δ*p* über die Hydraulikpumpe und vorzugsweise unter Berücksichtigung von einem Reibmoment der Pumpe, das aus einem Kennfeld unter Berücksichtigung eines Schwenkwinkels und einer Drehzahl der Pumpe ermittelt werden kann. Alternativ könnte über die Verdrängung variiert werden, wobei die Drehzahl aufgrund der oben angegebenen Gleichung als abhängige Variable angesehen werden kann.

Durch die Abhängigkeit der Verlustleistungen von anderen Größen als der Drehzahl, können sich bei der Minimierung in Abhängigkeit dieser anderen Größen verschiedene Lösungen für die Drehzahl ergeben. Insbesondere auch dann, wenn der Betriebspunkt oder der Soll-Betriebspunkt der gleiche ist. Z.B. wenn die Soll-Größen, die den Betriebspunkt charakterisieren gleich sind, sich jedoch etwa unterschiedlicher externer Lasten unterschiedliche Ist-Größen einstellen oder unterschiedliche Temperaturen vorliegen.

Zur Lösung des beschriebenen Minimierungsproblems kann ein geeignetes Verfahren verwendet werden (z.B. fmincon in Matlab). Beispielsweise kann die Drehzahl als freier Parameter in Schritten zwischen einer minimalen und einer maximalen Drehzahl (die etwa durch den elektrischen Antrieb technisch vorgegeben sind) mit einer bestimmten Schrittweite variiert werden, für jeden Schritt die Kostenfunktion ausgewertet werden, und anschließend der Schritt, an dem die Kostenfunktion minimal ist bestimmt. Weitergehend ist in diesem Beispiel ein iteratives Verfahren denkbar, in dem in Iterationen die Schrittweite verkleinert wird.

Für ein System mit zwei von einem elektrischen Antrieb gemeinsam angetriebenen Hydraulikpumpen, die zwei über ein Summierungsventil verbindbare Kreise mit Druckmittel versorgen (wie z.B. in Figur 2 dargestellt), könne einerseits die Verlustleistungen des Antriebs und beider Hydraulikpumpen und andererseits mögliche (im zusammengeschalteten Zustand) Summierungsverluste, d.h. eine Verlustleistung des Summierungsventils (zusätzlicher Druckabfall bei Versorgung des Kreises mit dem niedrigeren Lastdruck), in der Kostenfunktion als zusätzliche Summanden zu berücksichtigen.

Der Schaltzustand bzw. Zustand des Summierungsventils (bzw. der Summierungseinrichtung) stellt dann in der Kostenfunktion einen zweiten freien Parameter dar. Dieser kann zwei verschiedene Zustände einnehmen: geschlossen, d.h. die Kreise sind nicht zusammengeschaltet, oder geöffnet, d.h. die Kreise sind zusammengeschaltet (wobei sich ein Öffnungsgrad bzw. Öffnungsquerschnitt aus den Drücken in den beiden Kreisen ergibt). Bei der Minimierung sollte entsprechend neben der Drehzahl über die beiden Schaltzustände variiert werden. Es sollte z.B. für beide Schaltzustände (zusammengeschaltet, nicht zusammengeschaltet) das Minimum bestimmt werden und daraus der Schaltzustand mit dem kleineren Minimum (bei entsprechender Drehzahl) gewählt werden. Die Entscheidung, ob oder ob nicht eine Summierung erfolgen soll (zusammengeschaltet oder nicht zusammengeschaltet), wird dann insbesondere so getroffen, dass die Kostenfunktion minimiert wird.

Optional kann vorgesehen sein, dass die einzelnen Verlustleistungen verschieden gewichtet werden, wobei die Gewichtungen von einem oder mehreren Parametern abhängig sein können. Beispielsweise können sich die elektrischen Antriebskomponenten des elektrischen Antriebs, d.h. die elektrische Maschine und/oder der Inverter, insbesondere bei geringeren Drehzahlen aufgrund der dabei auftretenden größeren elektrischen Ströme stark erwärmen, so dass letztendlich eine Verringerung der Leistungsabgabe nötig wird (sogenanntes Derating), um ein Überhitzen der Antriebskomponenten und eventuelle Schäden zu vermeiden. Da die Hydraulikpumpe von Druckmittel durchströmt wird, womit auch eine Wärmeabfuhr verbunden ist, tritt eine zu starke Erwärmung der Hydraulikpumpe normalerweise nicht auf. Entsprechend kann vorgesehen sein, dass die Verlustleistung der elektrischen Maschine und die Verlustleistung des Inverters gegenüber der Verlustleistung der Hydraulikpumpe abhängig von der Elektromaschinen-Temperatur bzw. der Inverter-Temperatur gewichtet werden, insbesondere bei hohen Temperaturen stärker gegenüber der Verlustleistung der Hydraulikpumpe. Es wird beispielsweise die folgende Kostenfunktion *K*₂ gebildet, die optimiert bzw. minimiert wird: ${K}_{2} = {X}_{EM} \left({T}_{EM}\right) ⋅ {P}_{V , EM} \left(n, M, {U}_{dc}, {T}_{EM}\right) + {X}_{Inv} \left({T}_{Inv}\right) ⋅ {P}_{V , Inv} \left(n, M, {U}_{dc}, {T}_{Inv}\right) + {P}_{V , Pmp} \left(Δp,Q,n,{V}_{g}\right)$

Dabei stellen *X_{EM} = X_{EM}*(*T_{EM}*) und *X_{Inv} = X_{Inv}*(*T_{Inv}*) Gewichtungsfaktoren dar, mit denen Verlustleistung *P_{V,EM}* der elektrischen Maschine und die Verlustleistung *P_{V,Inv}* des Inverters in der Kostenfunktion abhängig von der jeweiligen Temperatur *T_{EM}* bzw. *T_{Inv}* unterschiedlich stark gewichtet werden können. Im Allgemeinen können auch hier weitere Verlustleistungen in die Summe eingeschlossen werden: *K*₂ = *ΣᵢXᵢ* · *P_{V,i}*, wobei hier auch der Fall eingeschlossen ist, dass einzelne (nicht alle) Gewichtungsfaktoren konstant gleich 1 sein können.

Insbesondere kann die funktionale Abhängigkeit des Gewichtungsfaktor *X_{EM}* der elektrischen Maschine (auch als Elektromaschinen-Gewichtungsfaktor bezeichnet) von der Temperatur *T_{EM}* der elektrischen Maschine so gewählt, dass dieser bis zu einer Temperaturschwelle bzw. Elektromaschinen-Temperaturschwelle gleich eins ist und bei Überschreiten der Temperaturschwelle bzw. ab der Temperaturschwelle auf Werte größer als eins ansteigt (z.B. auf Werte im Bereich von 1 bis 2 oder im Bereich von 1 bis 5).

In analoger Weise kann insbesondere die funktionale Abhängigkeit des Gewichtungsfaktor *X_{Inv}* des Inverters (auch als Inverter-Gewichtungsfaktor bezeichnet) von der Temperatur *T_{Inv}* des Inverters so gewählt, dass dieser bis zu einer Temperaturschwelle bzw. Inverter-Temperaturschwelle (die ungleich der Elektromaschinen-Temperaturschwelle sein kann) gleich eins ist und bei Überschreiten der Temperaturschwelle bzw. ab der Temperaturschwelle auf Werte größer als eins ansteigt (z.B. auf Werte im Bereich von 1 bis 2 oder im Bereich von 1 bis 5).

In beiden Fällen kann der Anstieg ab der jeweiligen Temperaturschwelle stetig, z.B. entsprechend einer monoton oder strengmonoton steigenden Funktion, und/oder in einem oder mehreren Schritten erfolgen. Die Steilheit des jeweiligen Anstiegs kann z.B. so bestimmt werden, etwa auf Grundlage von Datenblättern des Inverters bzw. der elektrischen Maschine und/oder durch Versuche, dass eine kritische Temperatur bzw. maximal zulässige Betriebstemperatur des Inverters bzw. der elektrischen Maschine, bei der eine Leistungsverringerung, notwendig wird, möglichst nicht erreicht wird.

Liegen die Temperatur *T_{EM}* der elektrischen Maschine unter der Elektromaschinen-Temperaturschwelle und die Temperatur *T_{Inv}* des Inverters unter der Inverter-Temperaturschwelle, sind beide Gewichtungsfaktoren gleich eins, so dass die Gesamtverlustleistung minimiert wird. Liegt wenigstens eine der Temperaturen über der entsprechenden Temperaturschwelle, wird die jeweilige Verlustleistung stärker gegenüber der Verlustleistung der Hydraulikpumpe gewichtet, was zu einem Betriebspunkt (Drehzahl bzw. Verdrängung) mit geringerer Verlustleistung der elektrischen Maschine und/oder des Inverters führt. Es wird also eine gegenüber der minimal möglichen Gesamtverlustleistung höhere Gesamtverlustleistung akzeptiert, um ein Überhitzen der elektrischen Maschine und/oder des Inverters zu vermeiden. Durch ein flaches Optimum (der Gesamtverlustfunktion) erhöht sich in den meisten Fällen die Gesamtverlustleistung allerdings nur minimal. Das bedeutet, dass die Verlustanteile größtenteils nur verschoben werden (z.B. vom E-Antrieb auf die Pumpe).

Wenn nun eine thermische Überlastung der elektrischen Maschine und/oder des Inverters droht, kann man in der Kostenfunktion die Verlustleistungen der elektrischen Maschine und/oder des Inverters höher gewichten und so insgesamt eine niedrigere thermische Belastung der elektrischen Komponenten erzielen, z.B. wird auch hier das Drehzahlniveau zu höheren Drehzahlen hin verändert werden. Für ein elektrohydraulisches System mit zwei, mittels einer Summierungseinrichtung zusammenschaltbaren Kreisen kann auch der Fall auftreten, dass als Ergebnis der Minimierung die Entscheidung, ob oder ob nicht die Summierung aktiviert wird, anders ausfällt. Beispielsweise kann der Fall auftreten, dass, wenn ein Kreis zusätzliche hydraulische Leistung anfordert, die Summierung dennoch nicht erfolgt, weil im anderen Kreis eine hohe Elektromaschinen-Temperatur und/oder Inverter-Temperatur vorliegt. Umgekehrt kann bei einer thermischen Überlastung (hohe Elektromaschinen-Temperatur und/oder Inverter-Temperatur) des elektrischen Antriebs eines Kreises durch Summierung eine thermische Entlastung erfolgen, d.h. die Kreise werden zusammengeschaltet, obwohl dies allein aufgrund der benötigten hydraulischen Leistung nicht notwendig wäre.

Neben einer Gewichtung mit temperaturabhängigen Gewichtsfaktoren kann allgemeiner eine Gewichtung wenigstens einer der Verlustleitungen (hier Verlustleistung der elektrischen Maschine, Verlustleistung des Inverters, Verlustleistung der Hydraulikpumpe) mit einem Gewichtsfaktor (bzw. Gewichtungsfaktor) erfolgen, der von wenigstens einem bestimmten Parameter abhängig ist. Mit solchen von bestimmten Parametern abhängigen Gewichtsfaktoren können gewünschte Nebenbedingungen implementiert werden, so dass durch die Optimierung die Solldrehzahl bestimmt wird, welche die Verlustleistung unter Berücksichtigung der Nebenbedingung(en) möglichst minimiert. Im vorstehenden Beispiel besteht die Nebenbedingung im Verhindern zu hohen Temperaturen einzelner Komponenten. Wenn, in einem anderen Beispiel, etwa gewisse Drehzahlen, die mit starker Geräuschentwicklung oder hohem Verschließ verbunden sind, vermieden werden sollen, könnten Gewichtsfaktoren verwendet werden, die von der Drehzahl abhängig sind und die etwa bei den gewissen Drehzahlen und eventuell in kleinen Umgebungen dieser gewissen Drehzahlen größer relativ zu anderen Drehzahlbereichen sind.

Die Bestimmung des freien Parameters (Drehzahl bzw. Verdrängung) bzw. allgemeiner der freien Parameter (z.B. im Falle von zusammenschaltbaren Kreisen) im Rahmen der Minimierung bzw. Optimierung kann im Rahmen einer Regelung und/oder Steuerung des elektrohydraulischen System erfolgen, die durch eine elektronische Steuerung des elektrohydraulischen System implementiert wird, z.B. mittels Ausführung eines entsprechenden Computerprogramms bzw. entsprechender Computerprogrammmodule. Hier ist auch denkbar, dass vorausberechnete Werte, etwa in Form eines Kennfelds gespeicherte, verwendet werden. Bezugnehmend auf Figur 3 kann die Minimierung bzw. Optimierung beispielsweise im Rahmen der Betriebsstrategie bzw. durch das Modul 56, das die Betriebsstrategie implementiert, erfolgen. Es wird darauf hingewiesen, dass auch wenn Figur 3 nur einen Kreis beschreibt und das Modul 56 nur Drehzahl und Schwenkwinkel dieses einen Kreises steuert, die vorliegende Erfindung auch bei mehreren Modulen, bzw. bei Modulen, die jeweils mehrere Drehzahlen und Schwenkwinkel steuern können, benutzt werden kann.

Darüber hinaus wird darauf hingewiesen, dass auch für die Pumpe ein Gewichtungsfaktor eingefügt werden kann. Das könnte beispielweise in Abhängigkeit von den anderen Gewichtungsfaktoren ermittelt werden.

Vorstehend wurden Kostenfunktionen *K*₁, *K*₂ als Summe bzw. gewichtete Summe einzelner Verlustleistungen gewählt und eine Minimierung durchgeführt. Klarerweise wäre auch eine Formulierung als Maximierungsproblem denkbar. Entsprechend erfolgt, allgemeiner formuliert, eine Optimierung, wobei eine zu optimierende Funktion eine Summe von Verlustleistungen, die mit Gewichtungsfaktoren gewichtet sein können, einschließt. In der Summe werden drehzahlabhängige Verlustleistungen der elektrischen Antriebskomponenten und der Hydraulikmaschine(n) berücksichtigt. Insbesondere wird in der Optimierung eine Drehzahlveränderung immer automatisch mit einer Verdrängungs- und Drehmomentveränderung verbunden. Diese mehrdimensionalen Abhängigkeiten der Verlustleistungen werden in der (modellbasierten) Optimierung berücksichtigt.

Falls eine Gewichtung mit Gewichtungsfaktoren vorgesehen ist, können diese von bestimmten Parametern (z.B. Temperaturen) abhängig sein. Beispielsweise wird im wenigstens eine Verlustleistung (im obigen Beispiel die Verlustleistungen der elektrischen Maschine und des Inverters) in Abhängigkeit von wenigstens einer Temperatur wenigstens einer elektrischen Antriebskomponente (Elektromaschinen-Temperatur, Inverter-Temperatur) des elektrischen Antriebs gewichtet bzw. berücksichtigt, so dass die Verlustleistung im elektrischen Antrieb bei Bedarf, d.h. bei entsprechend hoher Temperatur, reduziert wird, um ein weiteres Erwärmen und mögliches Überhitzen zu vermeiden. Die Solldrehzahl und gegebenenfalls der einzustellende Zustand (Soll-Zustand) des Summierungsventils werden also bei gegebenem Betriebspunkt so bestimmt, dass die wenigstens eine Verlustleitung der wenigstens einen elektrischen Antriebskomponente reduziert wird, wenn die wenigstens eine Temperatur hoch ist, beispielsweise über wenigstens einer Temperaturschwelle liegt. Die wenigstens eine Temperaturschwelle ist insbesondere so gewählt, dass sie kleiner ist als eine maximal zulässige Betriebstemperatur der entsprechenden wenigstens einen elektrischen Antriebskomponente.

Figur 4 zeigt ein Ablaufdiagramm gemäß einer Ausgestaltung des Verfahrens zur Verringerung thermischer Belastung eines elektrischen Antriebs in einem elektrohydraulischen System.

In Schritt 110 wird, etwa entsprechend einer Leistungsanforderung hydraulischer Verbraucher, ein Sollvolumenstrom und optional wenigstens ein Druck vorgegeben. Ebenso können hier weitere Größen, die den Betriebspunkt charakterisieren, erfasst bzw. vorgegeben werden.

Im optionalen Schritt 120 wird wenigstens ein Parameter, von dem gegebenenfalls Gewichtungsfaktoren abhängig sind) erfasst. Beispielsweise wird wenigstens eine Temperatur wenigstens einer Antriebskomponente des elektrischen Antriebs erfasst (z.B. werden von Temperatursensoren gemessene Werte empfangen).

In Schritt 130 wird durch eine Optimierung einer zu optimierenden Funktion eine Solldrehzahl und daraus (entsprechend dem Sollvolumenstrom bzw. allgemeiner dem Betriebspunkt) eine Verdrängung (bzw. ein Schwenkwinkel) bestimmt. Die erfolgt beispielweise, wie vorstehend beschrieben, im Rahmen einer Betriebsstrategie. Die zu optimierende Funktion schließt eine Summe der Verlustleistungen ein bzw. ist eine Summe der Verlustleistungen. Die Summe kann als gewichtete Summe gebildet werden, wobei Gewichtungsfaktoren für einzelne Verlustleitungen vorgesehen sind, die insbesondere von dem in Schritt 120 erfassten wenigstens einem Parameter abhängig sind (z.B. von der wenigstens einen Temperatur).

In Schritt 140 werden der elektrische Antrieb entsprechend der bestimmten Drehzahl und die wenigstens eine Hydraulikpumpe (oder Hydraulikmaschine) entsprechend der bestimmten Verdrängung geregelt bzw. angesteuert.

Die Schritte 120 (soweit vorhanden), 130, 140 können fortlaufend durchgeführt werden, so dass sich Drehzahl auch ohne Änderung der Vorgabe (Soll-Größen, z.B. Sollvolumenstrom, Druck; bzw. Betriebspunkt) ändern kann. Im optionalen Schritt 150 kann eine Anpassung des Betriebspunkts erfolgen, z.B. wenn sich Ist-Größen, die den Betriebspunkt charakterisieren ändern (etwa aufgrund einer Änderung einer Belastung der hydraulischen Verbraucher) und/oder in Reaktion auf eine geänderte Bedienervorgabe. Entsprechend kann wieder mit Schritt 110 mit dem angepassten Betriebspunkt fortgefahren werden.

## Patentansprüche

1. Verfahren zur Verringerung von Leistungsverlusten in einem elektrohydraulischen System, das einen elektrischen Antrieb (3) mit wenigstens einer elektrischen Antriebskomponente und wenigstens eine Hydraulikmaschine (8, 10) aufweist, die mit dem elektrischen Antrieb gekoppelt ist und durch diesen entsprechend einer Drehzahl angetrieben wird, wobei das elektrohydraulische System mehrere Verlustleistungen aufweist, die von der Drehzahl und/oder einem Betriebspunkt des elektrohydraulischen Systems und/oder von anderen erfassten Größen abhängig sind, wobei die mehreren Verlustleistungen wenigstens eine Verlustleistung der wenigstens einen elektrischen Antriebskomponente und wenigstens eine Verlustleistung der wenigstens einen Hydraulikmaschine einschließen, die jeweils von der Drehzahl abhängig sind;
wobei eine Solldrehzahl (58) für die Drehzahl in Abhängigkeit von dem Betriebspunkt des elektrohydraulischen Systems bestimmt wird (130), wobei die Solldrehzahl so bestimmt wird, dass sie eine zu optimierende Funktion optimiert, die eine Summe der mehreren Verlustleistungen einschließt, wobei die Summe der mehreren Verlustleistungen als gewichtete Summe der Verlustleistungen gebildet wird, in der eine oder mehrere der Verlustleistungen mit jeweiligen Gewichtungsfaktoren gewichtet werden.

2. Verfahren nach einem der vorstehenden Ansprüche, wobei der Betriebspunkt durch eine oder mehrere der folgenden Größen charakterisiert ist: wenigstens einen Solldruck der wenigstens einen Hydraulikmaschine, wenigstens einen Sollvolumenstrom der wenigstens einen Hydraulikmaschine, einen Soll-Geräuschpegel des elektrohydraulischen Systems, wenigstens einen Ist-Druck der wenigstens einen Hydraulikmaschine, wenigstens einen Ist-Volumenstrom der wenigstens einen Hydraulikmaschine, einen Ist-Geräuschpegel des elektrohydraulischen Systems.

3. Verfahren nach einem der vorstehenden Ansprüche, wobei das elektrohydraulische System wenigstens eine weitere Komponente, an der Verlustleistung auftritt, aufweist; wobei die Summe wenigstens eine Verlustleist für die wenigstens eine weitere Komponente einschließt; wobei die wenigstens eine weitere Komponente insbesondere wenigstens eine Kühleinrichtung einschließt.

4. Verfahren nach Anspruch 3, wobei das elektrohydraulische System zwei hydraulische Kreise und wenigstens zwei Hydraulikmaschinen (8, 10) aufweist, wobei jeder hydraulische Kreis jeweils von einer der wenigstens zwei Hydraulikmaschinen (8, 10) mit Druckmittel versorgt wird; wobei die beiden Kreise durch eine Summierungseinrichtung, insbesondere ein Summierungsventil (18), hydraulisch zusammenschaltbar sind; wobei die wenigstens eine weitere Komponente die Summierungseinrichtung einschließt.

5. Verfahren nach Anspruch 4, wobei die Summierungseinrichtung einen Zustand aufweist, entsprechend dem die Kreise zusammengeschaltet oder nicht zusammengeschaltet sind; wobei der Zustand der Summierungseinrichtung ein freier Parameter der zu optimierenden Funktion ist, wobei diese zusätzlich bezüglich des Zustands variiert wird; wobei insbesondere das Zusammenschalten der Kreise in Abhängigkeit davon erfolgt, in welchem Zustand der Summierungseinrichtung die zu optimierende Funktion optimal ist.

6. Verfahren nach einem der vorstehenden Ansprüche, wobei die wenigstens eine elektrische Antriebskomponente eine elektrische Maschine (6) und/oder einen Inverter (4) einschließt.

7. Verfahren nach einem der vorstehenden Ansprüche, wobei die Gewichtungsfaktoren jeweils von wenigstens einem Parameter abhängig sind; wobei der wenigstens eine Parameter eines oder mehreres einschließt von: der Solldrehzahl, einer Größe, die den Betriebspunkt charakterisiert, wenigstens einer anderen erfassten Größe.

8. Verfahren nach Anspruch 7, wobei der wenigstens eine Parameter bzw. die wenigstens eine andere erfasste Größe wenigstens eine Temperatur der wenigstens einen Antriebskomponente einschließt; und wobei die Gewichtungsfaktoren wenigstens einen Antriebs-Gewichtungsfaktor für die wenigstens eine Verlustleistung der wenigstens einen Antriebskomponente einschließen, der abhängig von der wenigstens eine Temperatur ist.

9. Verfahren nach Anspruch 8, wobei der wenigstens eine Antriebs-Gewichtungsfaktor ansteigt, wenn die wenigstens eine Temperatur wenigstens eine vorbestimmte Temperaturschwelle überschreitet und/oder über der wenigstens einen vorbestimmten Temperaturschwelle liegt; und/oder wobei der wenigstens eine Antriebs-Gewichtungsfaktor unabhängig von der wenigstens einen Temperatur ist und/oder konstant ist, insbesondere gleich eins ist, wenn die wenigstens eine Temperatur unter der wenigstens einen vorbestimmten Temperaturschwelle liegt; und/oder wobei ein Gewichtungsfaktor der Verlustleistung der Hydraulikmaschine unabhängig von der wenigstens einen Temperatur ist und/oder konstant ist und/oder gleich eins ist.

10. Verfahren nach einem der vorstehenden Ansprüche, wobei eine Anpassung des Betriebspunkts erfolgt (150).

11. Recheneinheit umfassend einen Prozessor, die so konfiguriert ist, dass sie das Verfahren nach einem der vorstehenden Ansprüche ausführt.

12. Elektrohydraulisches System, das einen elektrischen Antrieb (3) mit wenigstens einer elektrischen Antriebskomponente (4, 6) und wenigstens eine Hydraulikmaschine (8, 10) aufweist, die mit dem elektrischen Antrieb gekoppelt ist und durch diesen entsprechend einer Drehzahl angetrieben wird, wobei die wenigstens eine elektrischen Antriebskomponente (4, 6) und die wenigstens eine Hydraulikmaschine jeweils wenigstens eine Verlustleistung aufweisen, die von der Drehzahl abhängig ist; weiter aufweisend eine Recheneinheit gemäß Anspruch 11.

13. Computerprogramm umfassend Befehle, die bei der Ausführung des Programms durch einen Computer diesen veranlassen, das Verfahren nach Anspruch 1 bis 10 auszuführen.

14. Computerlesbarer Datenträger, auf dem das Computerprogramm nach Anspruch 13 gespeichert ist.

## Claims

1. Method for reducing power losses in an electrohydraulic system which has an electric drive (3) comprising at least one electric drive component and at least one hydraulic machine (8, 10) which is coupled to the electric drive and driven by it in accordance with a speed, wherein the electrohydraulic system has several power losses which are dependent on the speed and/or an operating point of the electrohydraulic system and/or other detected variables, wherein the several power losses include at least one power loss of the at least one electric drive component and at least one power loss of the at least one hydraulic machine, each of which are dependent on the speed;
wherein a target speed (58) is determined for the speed depending on the operating point of the electrohydraulic system (130), wherein the target speed is determined such that it optimizes a function to be optimized which includes a sum of the several power losses, wherein the sum of the several power losses is formed as the weighted sum of the power losses, in which one or more of the power losses are weighted with respective weighting factors.

2. Method according to any of the preceding claims, wherein the operating point is **characterized by** one or more of the following variables: at least one target pressure of the at least one hydraulic machine, at least one target volume flow of the at least one hydraulic machine, a target noise level of the electrohydraulic system, at least one actual pressure of the at least one hydraulic machine, at least one actual volume flow of the at least one hydraulic machine, an actual noise level of the electrohydraulic system.

3. Method according to either of the preceding claims, wherein the electrohydraulic system has at least one further component at which power loss occurs; wherein the sum includes at least one power loss for the at least one further component; wherein the at least one further component in particular includes at least one cooling device.

4. Method according to Claim 3, wherein the electrohydraulic system has two hydraulic circuits and at least two hydraulic machines (8, 10), wherein each hydraulic circuit is supplied with pressure medium by one of the at least two hydraulic machines (8, 10); wherein the two circuits can be hydraulically interconnected by a summing device, in particular a summing valve (18); wherein the at least one further component includes the summing device.

5. Method according to Claim 4, wherein the summing device has a state in accordance with which the circuits are interconnected or not interconnected; wherein the state of the summing device is a free parameter of the function to be optimized, wherein this is additionally varied with respect to the state; wherein in particular the circuits are interconnected depending on the state of the summing device in which the function to be optimized is optimal.

6. Method according to any of the preceding claims, wherein the at least one electric drive component includes an electric machine (6) and/or an inverter (4).

7. Method according to any of the preceding claims, wherein the weighting factors are each dependent on at least one parameter; wherein the at least one parameter includes one or more of: the target speed, a variable which characterizes the operating point, at least one other detected variable.

8. Method according to Claim 7, wherein the at least one parameter or the at least one other detected variable includes at least one temperature of the at least one drive component; and wherein the weighting factors include at least one drive weighting factor for the at least one power loss of the at least one drive component, which drive weighting factor is dependent on the at least one temperature.

9. Method according to Claim 8, wherein the at least one drive weighting factor increases when the at least one temperature exceeds at least one predetermined temperature threshold and/or is above the at least one predetermined temperature threshold; and/or wherein the at least one drive weighting factor is independent of the at least one temperature and/or constant, in particular equal to one, when the at least one temperature is below the at least one predetermined temperature threshold; and/or wherein a weighting factor of the power loss of the hydraulic machine is independent of the at least one temperature and/or constant and/or equal to one.

10. Method according to any of the preceding claims, wherein the operating point is adjusted (150).

11. Computing unit comprising a processor, which is configured such that it executes the method according to any of the preceding claims.

12. Electrohydraulic system which has an electric drive (3) comprising at least one electric drive component (4, 6) and at least one hydraulic machine (8, 10) which is coupled to the electric drive and is driven by it in accordance with a speed, wherein the at least one electric drive component (4, 6) and the at least one hydraulic machine each have at least one power loss which is dependent on the speed; further having a computing unit according to Claim 11.

13. Computer program comprising instructions which, when the program is executed by a computer, cause the computer to execute the method according to Claims 1 to 10.

14. Computer-readable data carrier on which the computer program according to Claim 13 is stored.

## Revendications

1. Procédé de réduction de pertes de puissance dans un système électrohydraulique, lequel comporte un entraînement électrique (3) doté d'au moins un composant d'entraînement électrique et d'au moins une machine hydraulique (8, 10) qui est couplée à l'entraînement électrique et est entraînée par celui-ci d'une manière correspondant à une vitesse de rotation, le système électrohydraulique présentant plusieurs pertes de puissance qui dépendent de la vitesse de rotation et/ou d'un point de fonctionnement du système électrohydraulique et/ou d'autres grandeurs détectées, lesdites plusieurs pertes de puissance incluant au moins une perte de puissance dudit au moins un composant d'entraînement électrique et au moins une perte de puissance de ladite au moins une machine hydraulique, lesquelles dépendent respectivement de la vitesse de rotation ;
une consigne de vitesse de rotation (58) pour la vitesse de rotation étant déterminée (130) en fonction du point de fonctionnement du système électrohydraulique, la consigne de vitesse de rotation étant déterminée de manière à optimiser une fonction à optimiser, laquelle inclut une somme desdites plusieurs pertes de puissance, la somme desdites plusieurs pertes de puissance étant calculée sous forme de somme pondérée des pertes de puissance, dans laquelle une ou plusieurs des pertes de puissance sont pondérées par des facteurs de pondération respectifs.

2. Procédé selon l'une quelconque des revendications précédentes, dans lequel le point de fonctionnement est **caractérisé par** une ou plusieurs des grandeurs suivantes : au moins une consigne de pression de ladite au moins une machine hydraulique, au moins une consigne de débit volumique de ladite au moins une machine hydraulique, une consigne de niveau de bruit du système électrohydraulique, au moins une pression réelle de ladite au moins une machine hydraulique, au moins un débit volumique réel de ladite au moins une machine hydraulique, un niveau de bruit réel du système électrohydraulique.

3. Procédé selon l'une quelconque des revendications précédentes, dans lequel le système électrohydraulique présente au moins un composant supplémentaire sur lequel se produit une perte de puissance ; la somme incluant au moins une perte de puissance pour ledit au moins un composant supplémentaire ; ledit au moins un composant supplémentaire incluant en particulier au moins un dispositif de refroidissement.

4. Procédé selon la revendication 3, dans lequel le système électrohydraulique comporte deux circuits hydrauliques et au moins deux machines hydrauliques (8, 10), chaque circuit hydraulique étant alimenté en fluide sous pression par l'une desdites au moins deux machines hydrauliques (8, 10) ; les deux circuits pouvant être interconnectés hydrauliquement par un dispositif de sommation, en particulier une valve de sommation (18) ; ledit au moins un composant supplémentaire incluant le dispositif de sommation.

5. Procédé selon la revendication 4, dans lequel le dispositif de sommation présente un état correspondant au fait que les circuits sont interconnectés ou non interconnectés ; l'état du dispositif de sommation étant un paramètre libre de la fonction à optimiser, celle-ci étant en outre amenée à varier en fonction de l'état ; l'interconnexion des circuits s'effectuant en particulier en fonction de l'état du dispositif de sommation pour lequel la fonction à optimiser est optimale.

6. Procédé selon l'une quelconque des revendications précédentes, dans lequel ledit au moins un composant d'entraînement électrique inclut une machine électrique (6) et/ou un onduleur (4).

7. Procédé selon l'une quelconque des revendications précédentes, dans lequel les facteurs de pondération dépendent respectivement d'au moins un paramètre ; ledit au moins un paramètre incluant une ou plusieurs des grandeurs suivantes : la consigne de vitesse de rotation, une grandeur qui caractérise le point de fonctionnement, au moins une autre grandeur détectée.

8. Procédé selon la revendication 7, dans lequel ledit au moins un paramètre ou ladite au moins une autre grandeur détectée inclut au moins une température dudit au moins un composant d'entraînement ; et dans lequel les facteurs de pondération incluent au moins un facteur de pondération d'entraînement pour ladite au moins une perte de puissance dudit au moins un composant d'entraînement, lequel dépend de ladite au moins une température.

9. Procédé selon la revendication 8, dans lequel ledit au moins un facteur de pondération d'entraînement augmente lorsque ladite au moins une température dépasse au moins un seuil de température prédéterminé et/ou se situe au-dessus dudit au moins un seuil de température prédéterminé ; et/ou dans lequel ledit au moins un facteur de pondération d'entraînement est indépendant de ladite au moins une température et/ou est constant, en particulier est égal à un, lorsque ladite au moins une température se situe en dessous dudit au moins un seuil de température prédéterminé ; et/ou dans lequel un facteur de pondération de la perte de puissance de la machine hydraulique est indépendant de ladite au moins une température et/ou est constant et/ou est égal à un.

10. Procédé selon l'une quelconque des revendications précédentes, dans lequel un ajustement du point de fonctionnement est effectué (150).

11. Unité de calcul comprenant un processeur, laquelle est configurée de manière à mettre en œuvre le procédé selon l'une quelconque des revendications précédentes.

12. Système électrohydraulique, qui comporte un entraînement électrique (3) doté d'au moins un composant d'entraînement électrique (4, 6) et d'au moins une machine hydraulique (8, 10) qui est couplée à l'entraînement électrique et est entraînée par celui-ci d'une manière correspondant à une vitesse de rotation, ledit au moins un composant d'entraînement électrique (4, 6) et ladite au moins une machine hydraulique présentant respectivement au moins une perte de puissance qui dépend de la vitesse de rotation ; comportant en outre une unité de calcul selon la revendication 11.

13. Programme informatique comprenant des instructions qui, lors de l'exécution du programme par un ordinateur, amènent celui-ci à mettre en œuvre le procédé selon les revendications 1 à 10.

14. Support de données lisible par ordinateur, sur lequel est stocké le programme informatique selon la revendication 13.
